# EUROPÄISCHE PATENTSCHRIFT

(11) **EP 0 817 891 B1**
(45) Veröffentlichungstag und Bekanntmachung des Hinweises auf die Patenterteilung: **11.08.1999**
(21) Anmeldenummer: 96909139.6
(22) Anmeldetag: 28.03.1996
(51) Int. Cl.: E02F 3/40

(54) **TIEFLÖFFEL FÜR EINEN LÖFFELBAGGER**
BUCKET FOR A MECHANICAL EXCAVATOR
GODET CHARGEUR POUR PELLE MECANIQUE

(30) Priorität: 30.03.1995 DE 19511617
(43) Veröffentlichungstag der Anmeldung: 14.01.1998
(73) Patentinhaber: Ruff, Thomas, 91174 Spalt (DE)
(72) Erfinder: Ruff, Thomas, 91174 Spalt (DE)
(74) Vertreter: Brose, Manfred, Dr.
(86) Internationale Anmeldenummer: EP9601355
(87) Internationale Veröffentlichungsnummer: WO9630598

(56) Entgegenhaltungen:
- EP-A- 0 435 796
- DE-A- 2 409 027
- DE-U- 8 804 501
- US-A- 3 782 573

## Beschreibung

Die Erfindung betrifft einen Tieflöffel gemäß dem Oberbegriff des Anspruchs 1. Ein derartiger Tieflöffel ist aus der EP 0 435 796 (Suau) bekannt.

Beim Einsatz von Löffelbaggern ergibt sich oft die Notwendigkeit, Tieflöffel verschiedener Arbeitsbreiten einsetzen zu müssen. Dieses bedeutet sowohl einen Verlust an Arbeitszeit, die für den Wechsel benötigt wird, als auch Schwierigkeiten in Bezug auf die Anzahl der Tieflöffel, die hierfür in Reserve gehalten werden müssen. Die zusätzlichen Tieflöffel müssem auch herantransportiert und gelagert werden. Sie müssen auch mit beträchtlicher Sorgfalt behandelt werden, um eine Verschmutzung der Aufnahme und der Hydraulikleitungen zu verhindern. Zusätzliche Tieflöffel sind auch nur in bestimmten Breiten vorhanden, so daß oft die Notwendigkeit besteht, sich für einen bestimmten, in seiner Breite jedoch nicht optimalen Tieflöffel entscheiden zu müssen. Dieses sind beträchtliche Nachteile des Wechselsystems.

Aus der EP 0 435 796 (Suau) ist ein Tieflöffel für die auswechselbare Montage am Auslegerkopf eines Löffelbaggers bekannt, wobei der Tieflöffel aus mindestens zwei zueinander verfahrbaren und gegeneinander zwangsgeführten Schalen besteht und die Breite des Tieflöffels zwischen einem Minimalwert und einem Maximalwert stufenlos verstellbar ist. Die Zwangsführung erfolgt bei diesem Tieflöffel durch zueinander komplementäre Profile, nämlich einem Schwalbenschwanzprofil und einem T-Profil. Derartigen Zwangs führungen, die auf ineinandergreifenden Profilen beruhen, haftet der schwerwiegende Nachteil an, daß die Zwangsführungskraft mit zunehmenden Verstellabstand der Schalen sehr viel kleiner wird und die Gefahr eines gegenseitigen Verkantens der Schalen wächst. Darf jedoch ein Mindestmaß an Zwangsführungskraft nicht unterschritten werden, dann ist die maximal mögliche Verbreiterung des Tieflöffels bzw. die Verstellbarkeit der Seitenteile zu gering, um für den praktischen Einsatz zufriedenstellend zu sein. Denn nur ein Tieflöffel, der einen großen Breitenbereich überdeckt bringt im praktischen Einsatz die gewünschten Vorteile.

Der Erfindung liegt daher die Aufgabe zugrunde, einen stufenlos verstellbaren Tieflöffel zu schaffen, bei dem die Kraft der Zwangsführung der Löffelteile gegeneinander nur im geringen Maße abnimmt und die Parallelführung der Löffelteile zueinander gewährleistet ist.

Diese Aufgabe ist nach der Erfindung dadurch gelöst, daß der gattungsgemäße Tieflöffel auch nach dem Kennzeichnungsteil des Anspruchs 1 ausgelegt ist.

In den Unteransprüchen werden Ausgestaltungen und Fortbildungen der Erfindung beansprucht.

In den Zeichnungen ist ein Ausführungsbeispiel der Erfindung wiedergegeben. Es zeigen :
- Fig. 1: eine schematische Seitenansicht des Tieflöffels eines Tieflöffelbaggers,
- Fig. 2A: eine Ansicht des Tieflöffels aus Richtung des Pfeiles II von Figur 1 im zusammengefahrenen Zustand,
- Fig. 2B wie Figur 2A,: jedoch im auseinandergefahrenen Zustand,
- Fig. 3: eine Ansicht des Tieflöffels nach der Schnittlinie III - III von Figur 2A,
- Fig. 4: eine Ansicht des Tieflöffels aus Richtung der Schnittlinie IV - IV von Figur 3,
- Fig. 5A: eine Ansicht des Tieflöffels aus Richtung des Pfeiles V von Figur 3 mit einem herausgebrochenen Wandteil und mit zusammengefahrener Schere,
- Fig. 5B wie Figur 5A,: jedoch mit auseinandergefahrener Schere,
- Fig. 6A: eine Ansicht des Tieflöffels aus Richtung des Pfeiles VI von Figur 3 mit einem herausgebrochenen Wandteil und mit zusammengefahrener Schere und
- Fig. 6B wie Figur 6A,: jedoch mit auseinandergefahrener Schere.
- Fig. 7: einen schematischen Schnitt durch den Tieflöffel wie Figur 3 mit einem zweiten Scherensystem,
- Fig. 7A: das zweite Scherensystem im zusammengefahrenen Zustand,
- Fig. 7B: das zweite Scherensystem im auseinandergefahrenen Zustand,
- Fig. 8A: das erste Scherensystem mit geänderter Montage des Druckmotors im zusammengefahrenen Zustand,
- Fig. 8B: das Scherensystem nach Figur 8A im auseinandergefahrenen Zustand und
- Fig. 9: das Drucksystem für die Druckmotoren nach den Figuren 7 bis 8B.

Der Tieflöffel 1 für die auswechselbare Montage am Auslegerkopf eines nicht dargestellten Löffelbaggers ist in seiner Breite zwischen einem Minimalwert bl (Figur 2A) und einem Maximalwert b2 (Figur 2B) stufenlos verstellbar. Der Tieflöffel 1 besteht aus einer feststehenden zentralen Mittelschale 2 und zwei zur Mittelschale 2 ausfahrbaren und zueinander spiegelsymmetrischen Seitenschalen 31, 32. Die Ausfahrbewegung der Seitenschalen 31, 32 ist an der Mittelschale 2 zwangsgeführt, wobei die Zwangsführung vorzugsweise aus mindestens zwei Doppelscheren 5, 6 besteht.

Die Figuren 5A, 5B zeigen das Doppelscherensystem 5 im eingefahrenen Zustand (Figur 5A) und im ausgefahrenen Zustand (Figur 5B). Das Doppelscherensystem 5 besteht aus einer Doppelschere 51 und einem vorzugsweise hydraulischen Druckkolben 52 zum Ein- und Ausfahren der Doppelschere 51. Von der Doppelschere 51 ist das äußere Gelenkpaar 511, 512 an der seitenschale 31, das äußere Gelenkpaar 513, 514 an der Seitenschale 32 und das mittlere Gelenkpaar 515, 516 an der Mittelschale 2 zwangsgeführt. Die Zwangsführung erfolgt in der Weise, daß die Gelenke 511, 513, 515 ortsfest und schwenkbar gelagert sind, während die Gelenke 512, 514, 516 schwenkbar jeweils an einem Gleitkörper 53 gelagert sind, der seinerseits in einer Schiene 54 verschiebbar ist. Durch diese Zwangsführung erfolgt eine absolut parallele übertragung der Druckkräfte des Druckkolbens 52.

Um keine Biegemomente auf die Gelenkbolzen entstehen zu lassen, besteht das Doppelscherensystem 5 aus zwei übereinanderliegenden Doppelscheren. Die Arme dieser Doppelscheren greifen abwechselnd an die Seitenschalen 31, 32 an. Abwechselnd bedeutet, daß der erste und dritte Arm an die Seitenschale 31 und der zweite und vierte Arm an die Seitenschale 32 angreift. In Figur 3 ist ersichtlich, daß beide Doppelscherensysteme 5, 6 aus jeweils zwei übereinanderliegenden Doppelscheren bestehen.

In den Figuren 5A, 5B ist der Druckkolben 52 zwischen dem ortsfesten Gelenk 515 an der Mittelschale 2 und dem ortsfesten Gelenk 511 an der seitenschale 31 angeordnet. Durch diese Anordnung des Druckkolbens 52 wird der Hub des Druckkolbens 52 durch die Doppelschere 51 verdoppelt. Der Druckkolben 52 kann jedoch an Stelle der vorbeschriebenen Anordnung auch zwischen dem Gelenk 515 und dem Gelenk 513 angeordnet sein. Grundsätzlich besteht jedoch auch die Möglichkeit, den Druckkolben 52 zwischen den Gelenken 515, 516 eines Gelenkpaares anzuordnen.

Der Druckkolben 52 ist doppelwirkend, d.h. er übt seine Druckkraft in beiden Richtungen aus, so daß die Seitenschalen 31, 32 unter der Kraft des Druckkolbens 52 nicht nur ausgefahren sondern auch eingefahren werden.

Es sind jedoch auch andere Systeme zur Betätigung der Doppelschere 51 möglich. Diese können sein : pneumatischer Druckkolben und elektrischer Antrieb durch eine Drehspindel.

Die Figuren 6A, 6B zeigen das Doppelscherensystem 6 im eingefahrenen Zustand (Figur 6A) und im ausgefahrenen Zustand (Figur 6B). Das Doppelscherensystem 6 stimmt in seinem Aufbau mit dem Doppelscherensystem 5 überein. Auch dieses Scherensystem besteht aus einer Doppelschere 61 und einem vorzugsweise hYdraulischen Druckkolben 62.

Die beiden Druckkolben 52, 62 sind über einen in den Zeichnungen nicht dargestellten hydraulischen Stromteiler oder Gleichlaufzylinder mit der Hydraulik des Löffelbaggers verbunden. Der hydraulische Stromteiler sorgt dafür, daß die beiden Volumenströme der Hydraulik unabhängig vom jeweiligen Gegendruck auf die beiden Zylinder 52, 62 gleichmäßig verteilt werden. Hierdurch wird ein Verkanten der Seitenschalen 31, 32 gegenüber der Mittelschale 2 verhindert.

Wie aus Figur 3 zu ersehen ist, umfaßt die Seitenschale 31 die Mittelschale 2 auf der Innenseite mit dem Schalenteil 311 und auf der Außenseite teilweise mit den Schalenteilen 312, 313. Entsprechendes gilt für die Seitenschale 32. In der Mitte ist die Mittelschale 2 mit einer Aussteifungsrippe 21 ausgesteift, die ihrerseits durch zwei Dreiecksknotenbleche 22, 23 mit der Aufnahme 4 verbunden sind. In jedem Dreiecksknotenblech 22, 23 befindet sich eine Montageöffnung 221, 231 für die Montage des Doppelscherensystems 5.

Die Aufnahme 4, mit der der Tieflöffel 1 am Auslegerkopf des Löffelbaggers befestigt wird, ist an sich bekannt und braucht nicht beschrieben zu werden.

Der Tieflöffel 1 besteht aus einzelnen Baugruppen, beispielsweise der Mittelschale 2, den beiden Seitenschalen 31, 32 sowie den Scherensystemen 5, 6. Diese Baugruppen können im demontierten Zustand verpackt und versandt und beim Empfänger zusammengebaut werden, was mit zahlreichen Vorteilen verbunden ist.

In Figur 7 ist wie in Figur 3 ein Schnitt durch einen Tieflöffel mit zwei Doppelscherensystemen 7, 8 dargestellt. Beide Scherensysteme 7, 8 sind identisch, so daß nachfolgend nur das Doppelscherensystem 7 in den Figuren 7A, 7B beschrieben wird.

Das Doppelscherensystem 7 besteht zu beiden Seiten aus zwei Schwenkarmen 71, 72; 73, 74. Da die vier Schwenkarme identisch aufgebaut sind und auch identisch arbeiten, wird nachfolgend nur der Schwenkarm 71 beschrieben. Dieser hat zwei schwenkbare Gelenke 711, 712 und einen Bolzen 713, der in einer kreisbogenförmigen Schablone 714 geführt wird. Die schwenkbaren Gelenke 711, 721 (Figur 7B) sind an einem Verbindungsstück 75 gelagert, an das ein Druckmotor 76 (Figur 7) angreift. Wie aus Figur 7 zu ersehen ist, arbeiten die beiden Druckmotoren 76, 86 entgegengesetzt. Sie sind wie in Figur 9 dargestellt geschaltet und benötigen daher keinen hydraulischen Stromteiler. Die Seitenteile 31, 32 werden bei dem Doppelscherensystem 7 ausgefahren, wenn der Druckkolben 761 aus dem Druckmotor 76 ausfährt, während das Doppelscherensystem 8 so eingebaut ist, daß die Seitenteile 31, 32 bei einfahrendem Druckkolben 861 des Druckmotors 86 ausfahren.

Dieses völlig synchrone Arbeiten der Druckmotoren 7, 8 wird in einfacher Weise dadurch erreicht, daß nach Figur 9 die Druckräume 762, 862 durch eine Druckleitung 91 miteinander verbunden sind. Da es sich um doppelwirkende Druckmotoren handelt, kann jede der beiden Leitungen 92, 93 sowohl eine Zu- als auch eine Ableitung für das Druckmedium sein.

Das Gleiche gilt für das Doppelscherensystem 8 nach den Figuren 8A, 8B.

### Bezugszeichenliste

- 1: Tieflöffel
- 2: Mittelschale
- 21: Aussteifungsrippe
- 22: Knotenblech
- 221: Montageöffnung
- 23: Knotenblech
- 231: Montageöffnung
- 31: Seitenschale
- 311: inneres Schalenteil
- 312: äußeres Schalenteil
- 313: äußeres Schalenteil
- 32: Seitenschale
- 4: Aufnahme
- 5: Doppelscherensystem
- 51: Doppelschere
- 511: ortsfestes Gelenk
- 513: ortsfestes Gelenk
- 515: ortsfestes Gelenk
- 512: verschiebbares Gelenk
- 514: verschiebbares Gelenk
- 516: verschiebbares Gelenk
- 52: Druckkolben
- 53: Gleitkörper
- 54: Schiene
- 6: Doppelscherensystem
- 61: Doppelschere
- 62: Druckkolben
- 7: Doppelscherensystem
- 71: Schwenkarm
- 711: schwenkbares Gelenk
- 712: schwenkbares Gelenk
- 713: Bolzen
- 714: Schablone
- 72: Schwenkarm
- 721: schwenkbares Gelenk
- 73: Schwenkarm
- 74: Schwenkarm
- 75: Verbindungsstück
- 76: Druckmotor
- 761: Druckkolben
- 762: Druckraum
- 8: Doppelscherensystem
- 86: Druckmotor
- 861: Druckkolben
- 862: Druckraum
- 91: Druckleitung
- 92: Leitung
- 93: Leitung

## Patentansprüche

1. Tieflöffel für die auswechselbare Montage am Auslegerkopf eines Löffelbaggers, wobei der Tieflöffel aus mindestens zwei zueinander verfahrbaren und gegeneinander zwangsgeführten Schalen besteht und die Breite des Tieflöffels zwischen einem Minimalwert und einem Maximalwert stufenlos verstellbar ist, gekennzeichnet durch mindestens zwei Doppelscherensysteme (5, 6; 7, 8) zur Betätigung und zur parallelen Zwangsführung der Seitenschalen (31, 32) in jedem Verstellabstand.

2. Tieflöffel nach Anspruch 1, dadurch gekennzeichnet, daß der Tieflöffel (1) aus einer zentralen Mittelschale (2) und zwei zur Mittelschale (2) ausfahrbaren und zueinander spiegelsymmetrischen Seitenschalen (31, 32) besteht.

3. Tieflöffel nach Anspruch 1 oder 2, dadurch gekennzeichnet, daß von der Doppelschere (51) ein äußeres Gelenkpaar (511, 512; 513, 514) jeweils an einer Seitenschale (31, 32) und das gemeinsame mittlere Gelenkpaar (515, 516) an der Mittelschale (2) zwangsgeführt sind.

4. Tieflöffel nach einem der Ansprüche 1 bis 3, gekennzeichnet durch mindestens einen hydraulischen Druckmotor (52, 62) zum Ein- und Ausfahren der Doppelschere.

5. Tieflöffel nach Anspruch 4, dadurch gekennzeichnet, daß der Druckkolben (52, 62) zwischen dem ortsfesten Gelenk (516) an der Mittelschale (2) und jeweils einem ortsfesten Gelenk (512, 514) einer Seitenschale (31, 32) angeordnet ist.

6. Tieflöffel nach Anspruch 4, dadurch gekennzeichnet, daß der Druckkolben (52, 62) zwischen dem Gelenkpaar (515, 516) an der Mittelschale (2) angeordnet ist (Fign 7A-8A).

7. Tieflöffel nach einem der Ansprüche 1 bis 6, dadurch gekennzeichnet, daß die Zwangsführung der Doppelschere (51) aus drei ortsfesten Gelenken (511, 513, 515) und drei jeweils in einer Schiene (54) gleitenden Gelenken (512, 514, 516) besteht.

8. Tieflöffel nach einem der Ansprüche 1 bis 7, gekennzeichnet durch eine in der Mittelschale (2) in Längsrichtung und Mittig verlaufende Aussteifungsrippe (21).

9. Tieflöffel nach einem der Ansprüche 1 bis 8, gekennzeichnet durch eine Kassettenaussteifung (21, 22, 23) des Mittelteils (2).

10. Tieflöffel nach einem der Ansprüche 1 bis 9, gekennzeichnet durch zwei Dreiecksknotenbleche (22, 23) am Aussteifungsblech (21) zur Aufnahme der Zug- und Druckbelastungen.

11. Tieflöffel nach einem der Ansprüche 1 bis 10, dadurch gekennzeichnet, daß der Tieflöffel (1) aus Bausteinen besteht.

## Claims

1. Deep bucket for exchangeable mounting at the jib head of a bucket excavator, wherein the deep bucket consists of at least two pans, which are movable relative to one another and constrainedly guided towards each other, and the width of the deep bucket is steplessly adjustable between a minimum value and a maximum value, characterised by at least two double scissors systems (5, 6; 7, 8) for actuation and parallel constrained guidance of the side pans (31, 32) in every adjusted spacing.

2. Deep bucket according to claim 1, characterised in that the deep bucket (1) consists of a central middle pan (2) and two side pans (31, 32), which are in mirror symmetry to one another and extendable relative to the middle pan (2).

3. Deep bucket according to claim 1 or 2, characterised in that an outer hinge pair (511, 512; 513, 514) are each constrainedly guided at a respective side pan (31, 32) and the common metal hinge pair (515, 516) is contrainedly guided at the middle pan (2) each time by the double scissors (51).

4. Deep bucket according to one of claims 1 to 3, characterised by at least one hydraulic pressure motor (52, 62) for inward and outward movement of the double scissors.

5. Deep bucket according to claim 4, characterised in that the pressure piston (52, 62) is arranged between the fixedly located hinge (516) at the middle pan (2) and a respective fixedly located hinge (512, 514) of a side pan (31, 32).

6. Deep bucket according to claim 4, characterised in that the pressure piston (52, 62) is arranged between the hinged pair (515, 516) at the middle pan (2) (Figs 7A to 8A).

7. Deep bucket according to one of claims 1 to 6, characterised in that the constrained guidance of the double scissors (51) consists of three fixedly located hinges (511, 513, 515) and three hinges (512, 514, 516) each sliding in a respective rail (54).

8. Deep bucket according to one of claims 1 to 7, characterised by a stiffening rib (21) extending centrally and in longitudinal direction in the middle pan (2).

9. Deep bucket according to one of claims 1 to 8, characterised by a cassette stiffening (21, 22, 23) of the middle part (2).

10. Deep bucket according to one of claims 1 to 9, characterised by two triangular gusset plates (22, 23) at the stiffening plate (21) for absorption of tension and compression loads.

11. Deep bucket according to one of claims 1 to 10, characterised in that the deep bucket (1) consists of modular units.

## Revendications

1. Godet rétro pour le montage interchangeable sur la tête de flèche d'une pelle excavatrice, le godet rétro se composant d'au moins deux coques mobiles l'une par rapport à l'autre et à guidage mutuel forcé, et la largeur du godet rétro étant réglable en continu entre une valeur minimale et une valeur maximale, caractérisé par au moins deux systèmes de doubles ciseaux (5, 6 ; 7, 8) pour l'actionnement et le guidage forcé parallèle des coques latérales (31, 32) dans chaque distance de déplacement.

2. Godet rétro suivant la revendication 1, caractérisé en ce que le godet (1) se compose d'une coque médiane centrale (2) et de deux coques latérales (31, 32) symétriques l'une par rapport à l'autre et pouvant être sorties par rapport à la coque médiane (2).

3. Godet rétro suivant l'une des revendications 1 et 2, caractérisé en ce que, sur les doubles ciseaux (51), une paire d'articulations extérieure (511, 512 ; 513, 514) a un guidage forcé respectif sur une coque latérale (31, 32), la paire d'articulations centrale commune (515, 516) ayant un guidage forcé sur la coque médiane (2).

4. Godet rétro suivant l'une des revendications 1 à 3, caractérisé par au moins un moteur de pression hydraulique (52, 62) pour la rentrée et la sortie des doubles ciseaux.

5. Godet rétro suivant la revendication 4, caractérisé en ce que le piston de pression (52, 62) est disposé entre l'articulation stationnaire (516) sur la coque médiane (2) et respectivement une articulation stationnaire (512, 514) d'une coque latérale (31, 32).

6. Godet rétro suivant la revendication 4, caractérisé en ce que le piston de pression (52, 62) est disposé entre la paire d'articulations (515, 516) sur la coque médiane (2) (figures 7A - 8A).

7. Godet rétro suivant l'une des revendications 1 à 6, caractérisé en ce que le guidage forcé des doubles ciseaux (51) se compose de trois articulations stationnaires (511, 513, 515) et de trois articulations (512, 514, 516) glissant respectivement dans un rail (54).

8. Godet rétro suivant l'une des revendications 1 à 7, caractérisé par une nervure de renforcement (21) s'étendant dans la coque médiane (2) dans le sens longitudinal et au centre.

9. Godet rétro suivant l'une des revendications 1 à 8, caractérisé par un renforcement en caisson (21, 22, 23) de la partie médiane (2).

10. Godet rétro suivant l'une des revendications 1 à 9, caractérisé par deux plaques d'éclissage triangulaires (22, 23) sur la tôle de renforcement (21), pour absorber les contraintes de traction et de compression.

11. Godet rétro suivant l'une des revendications 1 à 10, caractérisé en ce que le godet (1) se compose de modules.
